# EUROPÄISCHE PATENTSCHRIFT

(11) **EP 4 200 490 B1**
(45) Veröffentlichungstag und Bekanntmachung des Hinweises auf die Patenterteilung: **01.10.2025**
(21) Anmeldenummer: 21762731.4
(22) Anmeldetag: 20.08.2021
(51) Int. Cl.: E04B 2/74, E04B 1/68, E04B 1/94

(54) **DICHTVORRICHTUNG FÜR RANDFUGE SOWIE TROCKENBAUWAND**
SEALING DEVICE FOR EDGE JOINT AND DRY WALL
DISPOSITIF D'ÉTANCHÉITÉ POUR JOINTS DE BORDURE AINSI QUE CLOISON POUR POSE À SEC

(30) Priorität: 24.08.2020 EP 20192384
(43) Veröffentlichungstag der Anmeldung: 28.06.2023
(73) Patentinhaber: Hilti Aktiengesellschaft, 9494 Schaan (LI)
(72) Erfinder: FÖRG, Christian, 86807 Buchloe (DE)
(74) Vertreter: Hilti Aktiengesellschaft Corporate Intellectual Property
(86) Internationale Anmeldenummer: PCT/EP2021/073160
(87) Internationale Veröffentlichungsnummer: WO 2022/043218

(56) Entgegenhaltungen:
- US-A1- 2005 155 317
- US-A1- 2010 024 339
- US-A1- 2017 328 057
- US-A1- 2020 240 140

## Beschreibung

Die Erfindung betrifft eine Dichtvorrichtung für eine Randfuge zwischen einem Beplankungsteil einer Trockenbauwand und einem angrenzenden Boden, einer Wand oder einer Decke. Des Weiteren betrifft die Erfindung eine Trockenbauwand mit zumindest einem Beplankungsteil und zumindest einer derartigen Dichtvorrichtung.

Randfugen, insbesondere Bodenfugen, werden ausgeführt, um eine Schallentkopplung der Trockenbauwand von angrenzenden Wänden, Decken oder Böden, insbesondere Fußböden, sicherzustellen.

Die Wandflächen der Trockenbauwände werden durch Beplankungsteile wie Gipsplatten gebildet, die häufig vor Feuchtigkeit geschützt werden müssen. Die Randfugen bilden daher auch eine Barriere, die die Beplankungsteile vor aufsteigender Nässe beispielsweise bei einem Rohrbruch schützt.

Die Randfugen werden üblicherweise mit einer Dichtmasse ausgespritzt, um einen Schall- und Brandschutzfunktion bereitzustellen sowie die Fuge gegen Luft und Gerüche abzudichten.

Dichtmassen haben den Nachteil, dass die Applikation zeitaufwändig sowie wenig ergonomisch ist. Ferner können Dichtmassen in der Regel nur bei Temperaturen von mindestens 5 °C zuverlässig verwendet werden und der Untergrund muss trocken sein. Auch die Inspektion ist nicht einfach, da beispielsweise die Einbautiefe nicht zerstörunasfrei überprüft werden kann.

US 2017/328057 A1 offenbart eine gattungsgemäße Dichtvorrichtung.

Aufgabe der Erfindung ist es, eine Dichtvorrichtung für eine Randfuge einer Trockenbauwand bereitzustellen, die eine einfache Montage der Dichtvorrichtung und eine wirkungsvolle Abdichtung der Randfuge gewährleistet.

Zur Lösung der Aufgabe ist eine Dichtvorrichtung für eine Randfuge zwischen einem Beplankungsteil einer Trockenbauwand und einem angrenzenden Boden, einer Wand oder einer Decke, mit einem einstückigen Grundkörper vorgesehen. Der Grundkörper hat einen Trägerabschnitt, der eine Auflage für die Umfangsseite des Beplankungsteils bildet, einen vom Trägerabschnitt ausgehenden und in eine erste Richtung, abgewinkelt gegenüber dem Trägerabschnitt abstehenden Kontaktabschnitt zur Anlage eines Randes einer Stirnseite des Beplankungsteils, und einen Dichtabschnitt, der vom Trägerabschnitt ausgeht und sich vom Trägerabschnitt weg erstreckt. Der Dichtabschnitt hat dabei zwei voneinander beanstandete Stege, die die Randfuge überbrücken.

Es wurde erkannt, dass eine derartige Dichtvorrichtung mit geringem Aufwand montiert werden kann. Dabei gewährleisten der Trägerabschnitt und der Kontaktabschnitt, dass die Dichtvorrichtung definiert an dem Beplankungsteil ausgerichtet ist, während die Stege des Dichtabschnitts eine Randfuge mit einer festgelegten Breite abdichten und schließen. Somit ist das Beplankungsteil effektiv vor Nässe aus einem angrenzenden Boden, einer angrenzenden Wand oder Decke geschützt. Ferner bilden die Stege des Dichtabschnitts in Richtung der Fugentiefe zwei funktional in Serie geschaltete Abdichtungsebenen und stellen damit eine besonders wirkungsvolle Dichtung bereit.

In einer Ausführungsform liegen der Kontaktabschnitt und einer der Stege in einer Ebene, wodurch die Dichtvorrichtung besonders kompakt und stabil ausgebildet sein kann.

In einer weiteren Ausführungsform geht an den entgegengesetzten Enden des Trägerabschnitts, im Querschnitt betrachtet, jeweils ein Steg aus. Somit erstrecken sich die Stege an den entgegengesetzten Enden des Trägerabschnitts von diesem weg, sodass der Abstand zwischen den Stegen besonders breit ist. Dies hat den Vorteil, dass die Stege das Beplankungsteil besonders gut abstützen können. Dies ist insbesondere bei einer Bodenfuge von Vorteil, bei der das Beplankungsteil auf dem Trägerabschnitt aufliegen und über die Stege am Boden abgestützt werden kann, beispielsweise zur Montage.

Es kann vorgesehen sein, dass die beiden Stege des Dichtabschnitts im Querschnitt betrachtet parallel verlaufen. Hierdurch kann der Dichtabschnitt besonders stabil ausgebildet sein und/oder konstante Dichteigenschaften über die Fugenbreite aufweisen, über die sich die Stege erstrecken.

Gemäß einer Ausführungsform weist der Dichtabschnitt eine Dichtung auf, die zwischen den Stegen vorhanden ist. Insbesondere steht die Dichtung in unbelastetem Zustand aus einem zwischen den Stegen des Dichtabschnitts gebildeten Raum vor. Die Dichtung geht z. B. einstückig in die Stege über oder ist aus einem anderen Material als die Stege gebildet. Durch diese Gestaltung weist die Dichtvorrichtung eine zwischen den beiden Stegen angeordnete dritte Abdichtungsebene auf. Somit kann die Dichtwirkung der Dichtvorrichtung verbessert werden, ohne dass der Bauraumbedarf der Dichtungsvorrichtung steigt. Ferner weist der Dichtabschnitt eine intumeszierende Dichtung auf, die zwischen den Stegen vorhanden ist. Hierdurch ist die intumeszierende Dichtung besonders geschützt angeordnet, so dass eine Beschädigung der intumeszierenden Dichtung vermieden wird, vor allem in der Logistik oder bei der Montage. Auf diese Weise kann eine besonders zuverlässige Dichtwirkung gewährleistet werden, insbesondere über die gesamte Länge der Dichtvorrichtung und damit über die gesamte Länge der Randfuge.

Gemäß einer weiteren Ausführungsform zweigt sich nahe eines freien Endes zumindest einer der Stege im Querschnitt V-förmig auf, um eine Dichtungslippe zu bilden. Die Dichtungslippe stellt hierbei eine weitere Abdichtungsebene bereit. Ferner kann die Dichtungslippe so gestaltet sein, dass sie eine besonders hohe Dichtwirkung aufweist, insbesondere aufgrund ihrer Gestalt und/oder ihrem Material.

Der Kontaktabschnitt kann an seinem freien Ende im Querschnitt betrachtet einen U-förmigen Klammerabschnitt ausbilden, der in Richtung zu den Stegen hin offen ist. Der Klammerabschnitt ist hierbei dazu vorgesehen, die Dichtvorrichtung auf eine bauseitige Halteschiene aufzustecken. Auf diese Weise kann die Dichtvorrichtung ohne zusätzliche Befestigungsmittel schnell, zuverlässig und in definierter Weise montiert werden.

Zusätzlich oder alternativ kann die Dichtvorrichtung, insbesondere der Grundkörper, ein H-Profil sein, bei dem der Trägerabschnitt den Mittelsteg bildet und zwei Stege den Dichtabschnitt sowie zwei entgegengesetzt verlaufende Stege den Kontaktabschnitt. Zwischen den Stegen des Kontaktabschnitts kann dabei das Beplankungsteil aufgenommen werden. Dies hat den Vorteil, dass die Dichtvorrichtung zuverlässig in definierter Weise zum Beplankungsteil ausgerichtet ist.

Hierbei kann vorgesehen sein, dass zumindest einer der Stege des Kontaktabschnitts zu seinem freien Ende hin nach außen verläuft, um eine Einführschräge für das Beplankungsteil zu bilden und/oder dass die beiden Stege des Kontaktabschnitts im Bereich ihres freien Endes abschnittsweise aufeinander zu und wieder voneinander weg verlaufen, um eine Klemmzone für das Beplankungsteil zu bilden. Auf diese Weise kann die Dichtvorrichtung mit geringem Aufwand auf das Beplankungsteil aufgeschoben und/oder an diesem befestigt werden, insbesondere werkzeugfrei und ohne Befestigungsmittel.

In einer alternativen Ausführungsform ist die Dichtvorrichtung, insbesondere der Grundkörper, ein h-Profil, bei dem der Trägerabschnitt den Mittelsteg bildet und zumindest zwei Stege den Dichtabschnitt sowie ein entgegengesetzt verlaufender Steg den Kontaktabschnitt. Im Vergleich zu einem H-Profil weist bei dieser Gestaltung eine Seite des Profils keinen Steg auf und ist somit offen. Dies hat den Vorteil, dass das Beplankungsteil über die offene Seite an den Trägerabschnitt gesetzt oder aufgeschoben werden kann, wodurch die Montage flexibler gestaltet werden kann, insbesondere in engen Räumen.

Die Dichtvorrichtung ist vorzugsweise ein Extrusionsprofil, wodurch die Dichtvorrichtung mit geringem Aufwand und in beliebiger Länger hergestellt werden kann.

In einer alternativen Ausführungsform kann zumindest ein Teil der Dichtvorrichtung ein Extrusionsprofil sein, insbesondere der Grundkörper.

Erfindungsgemäß ist zur Lösung der oben genannten Aufgabe auch eine Trockenbauwand mit zumindest einem Beplankungsteil und zumindest einer erfindungsgemäßen Dichtvorrichtung mit den zuvor genannten Vorteilen vorgesehen. Das Beplankungsteil liegt dabei mit seiner Umfangsseite am Trägerabschnitt an und der Dichtabschnitt liegt am angrenzenden Boden, der Wand oder Decke an. Auf diese Weise kann die Randfuge, die zwischen dem zumindest einen Beplankungsteil und dem angrenzenden Boden, der angrenzenden Wand oder Decke gebildet ist, durch die Dichtvorrichtung zuverlässig sowie mit geringem Aufwand abgedichtet werden.

In einer Ausführungsform hat die Trockenbauwand eine Dichtvorrichtung, bei der der Kontaktabschnitt an seinem freien Ende im Querschnitt betrachtet einen U-förmigen Klammerabschnitt ausbildet, der in Richtung zu den Stegen hin offen ist, sowie eine bauseitig befestigte Halteschiene, die vom Boden, der Wand oder der Decke absteht und die in den Klammerabschnitt eingesteckt ist.

Zusätzlich oder alternativ kann die Dichtvorrichtung, insbesondere der Grundkörper, ein H-Profil sein und das Beplankungsteil zwischen zwei Stegen des Kontaktabschnitts eingesteckt sein.

Weitere Vorteile und Merkmale ergeben sich aus der nachfolgenden Beschreibung sowie aus den beigefügten Zeichnungen, wobei nur Figuren 4 und 5 eine erfindungsgemäße Dichtvorrichtung zeigen:
- Figur 1 in einer schematischen Schnittdarstellung eine Trockenbauwand mit einer Dichtvorrichtung,
- Figur 2 in einer schematischen Schnittdarstellung die Dichtvorrichtung aus Figur 1,
- Figuren 3 und 4 jeweils in einer schematischen Schnittdarstellung eine Trockenbauwand mit einer Dichtvorrichtung gemäß einer weiteren Ausführungsform, und
- Figuren 5 bis 8 jeweils in einer schematischen Schnittdarstellung weitere Ausführungsformen von Dichtvorrichtungen gemäß weiterer Ausführungsformen samt Trockenbauwände.

In Figur 1 ist eine Trockenbauwand 10 mit einem Beplankungsteil 12 (Gipswand) und einer Halteschiene 14, die Teil einer Ständerkonstruktion der Trockenbauwand 10 ist, im Querschnitt gezeigt.

Im vorliegenden Fall ist die Halteschiene 14 ein Bodenprofil, das auf dem Boden 8 fest verankert ist, beispielsweise mittels Dübel.

Das Beplankungsteil 12 ist beabstandet vom Boden 8 an der Ständerkonstruktion angebracht, wodurch eine Randfuge 16 in Form einer Bodenfuge zwischen einer Umfangsseite 18 des Beplankungsteils 12 und dem Boden 8 gebildet ist.

Um die Randfuge 16 abzudichten, weist die Trockenbauwand 10 ferner eine Dichtvorrichtung 20 auf, deren Aufbau nachfolgend anhand der Figur 2 beschrieben ist. Die Dichtvorrichtung 20 ist auch zur Abdichtung der Randfuge 16 zwischen Trockenbauwand 10 und Decke und/oder Wand geeignet.

Die Dichtvorrichtung 20 hat einen einstückigen Grundkörper 22 mit einem ebenen Trägerabschnitt 24, einem Dichtabschnitt 26, der einen ersten Steg 28 und einem zweiten Steg 30 umfasst, die sich an entgegengesetzten Enden des Trägerabschnitts 24 rechtwinklig vom Trägerabschnitt 24 weg erstrecken, sowie einem Kontaktabschnitt 32, der einen dritten Steg 34 umfasst, der sich entgegengesetzt zum ersten Steg 28 rechtwinklig vom Trägerabschnitt 24 weg erstreckt. Der erste Steg 28 und der dritte Steg 34 sind hierbei am selben Ende des Trägerabschnitts 24 angeordnet und liegen somit in einer Ebene.

Hierdurch hat der Grundkörper 22 ein h-förmiges Profil, das über die gesamte Länge der Richtvorrichtung 20 verläuft.

Der Trägerabschnitt 24 bildet an seiner zum Dichtabschnitt 26 entgegengesetzten Seite eine Auflage 36, an der das Beplankungsteil 12 mit seiner Umfangsseite 18 an- bzw. aufliegt (siehe Figur 1).

Der an die Umfangsseite 18 angrenzende Rand 38 der innenliegenden Stirnseite 40 des Beplankungsteils 12 liegt hierbei am dritten Steg 34 an.

Am zum Trägerabschnitt 24 entgegengesetzten Ende des dritten Stegs 34 hat der Kontaktabschnitt 32 einen Klammerabschnitt 42, mittels dem die Dichtvorrichtung 20 an einer Seitenwange 44 der Halteschiene 14 befestigt ist.

Der Klammerabschnitt 42 hat einen U-förmigen Querschnitt, der bodenseitig offen ist, wodurch die Dichtvorrichtung 20 entgegen der Vertikalrichtung V auf die Seitenwange 44 aufgesteckt werden kann.

Hierbei ist der Klammerabschnitt 42 in Vertikalrichtung V besonders lang gestaltet, so dass die Dichtvorrichtung 20 auf Halteschienen 14 mit unterschiedlich hohen Seitenwangen 44 aufgesteckt werden kann und gleichzeitig mit ihrem Dichtabschnitt 26 am Boden 8 anliegt, um die Randfuge 16 zuverlässig abzudichten.

Der Klammerabschnitt 42 weist ferner eine Einführschräge 46 auf, um das Aufstecken der Dichtvorrichtung 20 auf die Halteschiene 14 zu vereinfachen.

Der erste und der zweite Steg 28, 30 erstrecken sich im eingebauten Zustand (siehe Figur 1) vom Trägerabschnitt 24 entgegen der Vertikalrichtung V bis zum Boden 8 und bilden auf diese Weise zwei Dichtungsebenen, die in Horizontalrichtung H voneinander beanstandet sind.

Zwischen den beiden Stegen 28, 30 des Dichtabschnitts 26 ist somit eine Raum 48 vorhanden, der auf einer Seite durch den Trägerabschnitt 24 verschlossen ist.

Der Dichtabschnitt 26 hat eine Dichtung 50 mit bogenförmigem Profil, die sich zwischen den gegenüberliegenden Seiten der beiden Stege 28, 30 des Dichtabschnitts 26 erstreckt und im unbelasteten Zustand (siehe Figur 2) bodenseitig über die Stege 28, 30 aus dem Raum 48 hinausragt. Im eingebauten Zustand (siehe Figur 1) liegt die Dichtung 50 elastisch und unter Vorspannung flächig am Boden 8 an, wodurch eine besonders hohe Dichtwirkung erzielt wird.

Die Dichtung 50 ist hierbei einstückig mit den Stegen 28, 30 des Dichtabschnitts 26 ausgebildet und besteht somit aus demselben Material wie diese.

In einer alternativen Ausführungsform kann die Dichtung 50 aus einem anderen Material als die Stege 28, 30 des Dichtabschnitt 26 gebildet sein, insbesondere ein Material mit einer geringeren Festigkeit.

Der Dichtabschnitt 26 weist ferner als Brandschutzfunktion einen intumeszierenden Streifen 52 auf, der an der zum Raum 48 entgegengesetzten Seite des zweiten Stegs 30 angebracht ist.

Die Dichtvorrichtung 20 ist ein extrudiertes Profil, das mittels 2-Komponenten-Extrusion hergestellt ist.

Der Grundkörper 22 besteht hierbei aus einem Kunststoff, beispielsweise EPDM, PVC, Moosgummi, thermoplastisches Elastomer oder Silikon.

In einer alternativen Ausführungsform kann der Grundkörper 22 einen Verbundaufbau aufweisen, beispielsweise einen Metallkern mit einem Mantel aus Kunststoff.

Grundsätzlich kann die Dichtvorrichtung 20 aus einem beliebigen Material und auf eine beliebige Weise hergestellt sein. Vorzugsweise ist jedoch zumindest der Grundkörper 22 ein extrudiertes Profil.

Um die Randfuge 16 mit der Dichtvorrichtung 20 zuverlässig abzudichten, wird bei der Montage der Trockenbauwand 10 die Dichtvorrichtung 20 mit dem Klammerabschnitt 42 auf die Halteschiene 14 aufgesteckt, die vorzugsweise vor diesem Schritt am Boden 8 verankert wird.

Die Dichtvorrichtung 20 ist so gestaltet, dass sie die Montage von vertikalen Ständern der Ständerkonstruktion der Trockenbauwand 10 nicht behindert. Das bedeutet, dass die vertikalen Ständer installiert werden können, nachdem die Dichtvorrichtung 20 an der Halteschiene 14 angebracht wurde.

Nun wird das Beplankungsteil 12 mit seiner Umfangsseite 18 auf den Trägerabschnitt 24 aufgestellt, so dass der Rand 38 der Stirnseite 40 am Kontaktabschnitt 32 anliegt und der Dichtabschnitt 26 gegen den Boden 8 gedrückt wird, und anschließend an der Ständerkonstruktion der Trockenbauwand 10 befestigt.

Indem das Beplankungsteil 12 bei der Montage auf die Dichtvorrichtung 20 abgestellt wird, ist sichergestellt, dass die Randfuge 16 eine definierte Breite aufweist, während das Gewicht des Beplankungsteils 12 gewährleistet, dass der Dichtabschnitt 26 dicht am Boden 8 anliegt.

Grundsätzlich kann die Dichtvorrichtung 20 zum Abdichten einer beliebigen Randfuge 16 eingesetzt werden, die zwischen einer Umfangsseite 18 des Beplankungsteils 12 und einem angrenzenden Boden, einer angrenzenden Wand oder Decke gebildet ist.

Anhand der Figur 3 wird nun eine Dichtvorrichtung gemäß einer weiteren Ausführungsform beschrieben. Für die Bauteile, die von der obigen Ausführungsform bekannt sind, werden dieselben Bezugszeichen verwendet und es wird insoweit auf die vorangegangenen Erläuterungen verwiesen.

Im Unterschied zur Dichtvorrichtung 20, die in den Figuren 1 und 2 gezeigt ist, hat der Grundkörper 22 eine seitlich vom Kontaktabschnitt 54 abstehende Dichtrippe 54, die dazu eingerichtet ist, den Spalt zwischen dem Kontaktabschnitt 32 und dem Rand 38 der innenliegenden Stirnseite 40 des Beplankungsteils 12 abzudichten.

Ferner weist der Dichtabschnitts 26 anstelle der Dichtung 50 eine erste Dichtungslippe 56 und eine zweite Dichtungslippe 58 auf, die dicht am Boden 8 anliegen.

Die bodenseitigen Enden des ersten und zweiten Stegs 28, 30 in dieser Ausführungsform haben jeweils einen V-förmigen Querschnitt, der sich zum Boden 8 hin aufspreizt.

Die erste Dichtungslippe 56 wird dabei durch den Schenkel des "V" des ersten Stegs 28 gebildet, der dem Raum 48 zugewandt ist, während die zweite Dichtungslippe 58 durch den Schenkel des "V" des zweiten Stegs 30 gebildet wird, der dem Raum 48 abgewandt ist.

Des Weiteren ist in der dargestellten Ausführungsform kein intumeszierender Streifen 52 vorgesehen, was aber auch anders sein kann.

Anhand der Figur 4 wird nun eine Dichtvorrichtung gemäß einer weiteren Ausführungsform beschrieben. Für die Bauteile, die von den obigen Ausführungsformen bekannt sind, werden dieselben Bezugszeichen verwendet und es wird insoweit auf die vorangegangenen Erläuterungen verwiesen.

Im Unterschied zur in Figur 3 dargestellten Ausführungsform hat die Dichtvorrichtung 20 anstelle der ersten Dichtungslippe 56 einen intumeszierenden Streifen 52, der am ersten Steg 28 geschützt im Raum 48 angebracht ist.

Anhand der Figur 5 wird nun eine Dichtvorrichtung gemäß einer weiteren Ausführungsform beschrieben. Für die Bauteile, die von den obigen Ausführungsformen bekannt sind, werden dieselben Bezugszeichen verwendet und es wird insoweit auf die vorangegangenen Erläuterungen verwiesen.

In dieser Ausführungsform hat die Dichtvorrichtung 20 neben einer Dichtungslippe 56 am ersten Steg 28 einen intumeszierenden Streifen 52, der am zweiten Steg 30 im Raum 48 angebracht ist. Durch diese Gestaltung sind sowohl die Dichtungslippe 56 als auch der intumeszierenden Streifen 52 geschützt angeordnet.

Die Dichtungslippe 56 ist überlang im Vergleich zu den Stegen 28, 30 ausgeführt.

Ferner weist die Dichtvorrichtung 20 anstelle des Klammerabschnitts 42 einen Klebestreifen 60 auf, der auf der dem Trägerabschnitt 24 zugewandten Seite des dritten Stegs 34 angebracht ist.

Bei der Montage der Trockenbauwand 10 wird die Dichtvorrichtung 20 am Beplankungsteil 12 befestigt und nicht an der Halteschiene 14. Dabei wird die Dichtvorrichtung 20 mittels des Klebestreifens 60 so auf den Rand 38 der innenliegenden Stirnseite 40 des Beplankungsteils 12 geklebt, dass die Umfangsseite 18 am Trägerabschnitt 24 anliegt. Anschließend wird das Beplankungsteil 12 zusammen mit der Dichtvorrichtung 20 an der Ständerkonstruktion der Trockenbauwand 10 befestigt.

Um die Dichtvorrichtung 20 zuverlässig am Beplankungsteil 12 anzubringen, kann der Kontaktabschnitt 32 zusätzlich mittels Klammern am Beplankungsteil 12 befestigt werden.

Selbstverständlich kann die Dichtvorrichtung 20 gemäß einer weiteren Ausführungsform dazu vorgesehen sein, mittels Klammern am Beplankungsteil 12 befestigt zu werden. In diesem Fall kann der Klebestreifen 60 entfallen.

Ferner kann in allen Ausführungsformen der Klebestreifen 60 zusätzlich zu einer Befestigungseinrichtung, insbesondere einem Klammerabschnitt 42, vorgesehen sein. In diesem Fall kann der Klebestreifen 60 zusätzlich oder alternativ zur Befestigung genutzt werden, wodurch die Dichtvorrichtung 20 flexibler eingesetzt werden kann.

Darüber hinaus kann der Klebestreifen 60 dazu vorgesehen sein, als Dichtelement den Spalt zwischen dem Kontaktabschnitt 32 und dem Rand 38 der innenliegenden Stirnseite 40 des Beplankungsteils 12 abzudichten.

Anhand der Figur 6 wird nun eine Dichtvorrichtung gemäß einer weiteren Ausführungsform beschrieben. Für die Bauteile, die von den obigen Ausführungsformen bekannt sind, werden dieselben Bezugszeichen verwendet und es wird insoweit auf die vorangegangenen Erläuterungen verwiesen.

Im Unterschied zu den vorangegangenen Ausführungsformen weist die Dichtvorrichtung 20 einen Dichtabschnitt 26 mit einem weiteren Steg 62 auf, d. h. der Dichtabschnitt umfasst drei Stege 28, 30, 62.

Der weitere Steg 62 erstreckt sich parallel sowie äquidistant zu den Stegen 28, 30 von dem Trägerabschnitt 24 weg und teilt auf diese Weise den Raum 48.

Die drei Stege 28, 30, 62 des Dichtabschnitts 26 haben dieselbe Höhe in Vertikalrichtung V und bilden drei Abdichtungsebenen in Horizontalrichtung H.

Des Weiteren weisen die Stege 28, 30, 62 des Dichtabschnitts 26 sowie der Trägerabschnitt 24 eine Wandstärke auf, die doppelt so groß ist wie die Wandstärke des Kontaktabschnitts 32 bzw. des dritten Stegs 34.

Grundsätzlich können die Stege 28, 30, 62 des Dichtabschnitts 26 sowie der Trägerabschnitt 24 eine beliebig große Wandstärke aufweisen, insbesondere eine Wandstärke, die größer ist als die Wandstärke des Kontaktabschnitts 32 bzw. des dritten Stegs 34.

Hierdurch haben die Stege 28, 30, 62 des Dichtabschnitts 26 eine höhere Dichtwirkung und weisen verbesserte Brandschutzeigenschaften auf, sodass bei niedrigen Brandschutzanforderungen auf zusätzliche Brandschutzelemente, wie intumeszierenden Streifen 52, verzichtet werden kann.

Die in Figur 6 dargestellte Dichtvorrichtung 20 ist für eine Trockenbauwand 10 vorgesehen, die zweilagig beplankt ist. Das bedeutet, die Trockenbauwand 10 hat ein innenliegendes, an die Ständerkonstruktion angrenzendes erstes Beplankungsteil 64 und ein an das erste Beplankungsteil 64 angrenzendes zweites Beplankungsteil 66, dass die Außenseite der Trockenbauwand 10 bildet.

Hierzu weist die Auflage 36 eine Breite in Horizontalrichtung H auf, die der doppelten Wandstärke eines Beplankungsteils 12, 64, 66 entspricht.

Selbstverständlich kann die Dichtvorrichtung 20 in einer alternativen Ausführungsform für eine Trockenbauwand 10 vorgesehen sein, die einfach beplankt ist. In diesem Fall weist die Auflage 36 eine Breite in Horizontalrichtung H auf, die der Wandstärke eines Beplankungsteils 12, 64, 66 entspricht.

Anhand der Figur 7 wird nun eine Dichtvorrichtung gemäß einer weiteren Ausführungsform beschrieben. Für die Bauteile, die von den obigen Ausführungsformen bekannt sind, werden dieselben Bezugszeichen verwendet und es wird insoweit auf die vorangegangenen Erläuterungen verwiesen.

Die in Figur 7 gezeigte Dichtvorrichtung 20 hat einen Kontaktabschnitt 32 mit einem vierten Steg 68, der sich entgegengesetzt zum zweiten Steg 30 rechtwinklig vom Trägerabschnitt 24 weg erstreckt. Der zweite Steg 30 und der vierte Steg 68 sind hierbei am selben Ende des Trägerabschnitts 24 angeordnet und liegen somit in einer Ebene.

Hierdurch hat der Grundkörper 22 ein H-förmiges Profil.

Die beiden Stege 34, 68 des Kontaktabschnitts 32 bilden hierbei einen Halteabschnitt 70, der umfangsseitig auf ein Beplankungsteil 12 gesteckt werden kann, um die Dichtvorrichtung 20 am Beplankungsteil 12 zu befestigen.

Der Abstand der beiden Stege 34, 68 des Kontaktabschnitts 32 in Horizontalrichtung H entspricht hierzu der Wandstärke des Beplankungsteils 12.

Um das Aufstecken zu erleichtern, hat der dritte Steg 34 eine Einführschräge 46.

Bei der Montage der Trockenbauwand 10 wird die Dichtvorrichtung 20 mittels des Halteabschnitts 70 am Beplankungsteil 12 befestigt. Dabei wird die Dichtvorrichtung 20 soweit auf das Beplankungsteil 12 aufgeschoben, bis die Umfangsseite 18 am Trägerabschnitt 24 anliegt. Anschließend wird das Beplankungsteil 12 zusammen mit der Dichtvorrichtung 20 an der Ständerkonstruktion der Trockenbauwand 10 befestigt.

Anhand der Figur 8 wird nun eine Dichtvorrichtung gemäß einer weiteren Ausführungsform beschrieben. Für die Bauteile, die von den obigen Ausführungsformen bekannt sind, werden dieselben Bezugszeichen verwendet und es wird insoweit auf die vorangegangenen Erläuterungen verwiesen.

Im Unterschied zu der in Figur 7 dargestellten Ausführungsform hat der Halteabschnitt 70 zwei bogenförmige Klemmbacken 72, die sich in Vertikalrichtung V von den Enden der Stege 34, 68 des Kontaktabschnitts 32, die entgegengesetzt zum Trägerabschnitt 24 angeordnet sind, weg erstrecken und dabei zunächst in Horizontalrichtung H aufeinander zu und anschließend wieder voneinander weg verlaufen.

Zwischen den beiden Klemmbacken 72 ist somit eine Klemmzone 74 gebildet, in der ein Beplankungsteil 12 geklemmt wird, wenn die Dichtvorrichtung 20 auf das Beplankungsteil 12 aufgesteckt wird. Auf diese Weise kann die Dichtvorrichtung 20 zuverlässig an dem Beplankungsteil 12 befestigt werden.

Die voneinander weggebogenen freien Enden der Klemmbacken 72 bilden ferner eine Einführöffnung 76, die das Aufstecken der Dichtvorrichtung 20 erleichtert.

Auf diese Weise ist eine Dichtvorrichtung 20 für eine Randfuge 16 einer Trockenbauwand 10 bereitgestellt, die in allen Ausführungsformen eine einfache Montage der Dichtvorrichtung 20 zusammen mit dem Aufstellen der Ständerkonstruktion sicherstellt.

Ferner gewährleistet der Dichtabschnitt 26 eine wirkungsvolle Abdichtung der Randfuge 16 gegenüber Luft und Schall.

Durch die Dichtvorrichtung 20 wird die Trockenbauwand 10 zu einer brandsicheren Konstruktion, mittels der das Überschlagen von Rauch, Temperatur und Feuer auf die Seite der Trockenbauwand 10 verhindert werden kann, die dem Feuer abgewandt ist.

Die Stege 28, 30 des Dichtabschnitts 26 gewährleisten eine definierte Fugenbreite und schützen ferner das Beplankungsteil 12 gegen Nässe im oder auf dem Boden 8, insbesondere in der Bauphase.

Des Weiteren ist die Dichtvorrichtung 20 eine fabrikgefertigte Anwendungslösung mit konstanten Eigenschaften, die das Abdichten von Randfugen mit gleichbleibend hoher Qualität erleichtert.

Die Erfindung ist nicht auf die gezeigten Ausführungsformen beschränkt. Insbesondere können einzelne Merkmale einer Ausführungsform beliebig mit Merkmalen innerhalb des Schutzbereichs der beigefügten Patentansprüche anderer Ausführungsformen kombiniert werden, insbesondere unabhängig von den anderen Merkmalen der entsprechenden Ausführungsformen.

Beispielsweise können alle in den unterschiedlichen Ausführungsformen gezeigten Dichtelemente, wie die Stege 28, 30, 62, die Dichtung 50, der intumeszierende Streifen 52, die Dichtrippe 54 und die Dichtungslippen 56, 58, in beliebiger Anzahl und auf beliebige Weise innerhalb des Schutzbereichs der beigefügten Patentansprüche in einer weiteren Ausführungsform kombiniert sein.

Ferner kann jeder Kontaktabschnitt mit einem beliebigen Dichtabschnitt kombiniert werden.

Des Weiteren kann jede Dichtvorrichtung für eine einfache oder eine doppelte Beplankung eingerichtet sein.

## Patentansprüche

1. Dichtvorrichtung für eine Randfuge (16) zwischen einem Beplankungsteil (12) einer Trockenbauwand (10) und einem angrenzenden Boden (8), einer Wand oder einer Decke, umfassend:
einen einstückigen Grundkörper (22) mit einem Trägerabschnitt (24), der eine Auflage (36) für die Umfangsseite (18) des Beplankungsteils (12) bildet, mit einem vom Trägerabschnitt (24) ausgehenden und in eine erste Richtung, abgewinkelt gegenüber dem Trägerabschnitt (24) abstehenden Kontaktabschnitt (32) zur Anlage eines Randes (38) einer Stirnseite (40) des Beplankungsteils (12), und mit einem Dichtabschnitt (26), der vom Trägerabschnitt (24) ausgeht und sich vom Trägerabschnitt (24) weg erstreckt, wobei der Dichtabschnitt (26) zwei voneinander beanstandete Stege (28, 30) hat, die die Randfuge (16) überbrücken,
wobei der Kontaktabschnitt (32) und einer der Stege (28, 30) in einer Ebene liegen,
wobei an den entgegengesetzten Enden des Trägerabschnitts (24), im Querschnitt betrachtet, jeweils ein Steg (28, 30) ausgeht,
**dadurch gekennzeichnet, dass** der Dichtabschnitt (26) eine intumeszierende Dichtung (52) aufweist, die zwischen den Stegen (28, 30) vorhanden ist.

2. Dichtvorrichtung nach einem der vorhergehenden Ansprüche, **dadurch gekennzeichnet, dass** die beiden Stege (28, 30) des Dichtabschnitts (26) parallel verlaufen.

3. Dichtvorrichtung nach einem der vorhergehenden Ansprüche, **dadurch gekennzeichnet, dass** sich nahe eines freien Endes zumindest einer der Stege (28, 30) im Querschnitt betrachtet V-förmig aufzweigt, um eine Dichtungslippe (56, 58) zu bilden.

4. Dichtvorrichtung nach einem der vorhergehenden Ansprüche, **dadurch gekennzeichnet, dass** der Kontaktabschnitt (32) an seinem freien Ende im Querschnitt betrachtet einen U-förmigen Klammerabschnitt (42) ausbildet, der in Richtung zu den Stegen (28, 30) hin offen ist, zum Aufstecken der Dichtvorrichtung (20) auf eine bauseitige Halteschiene (14).

5. Dichtvorrichtung nach einem der vorhergehenden Ansprüche, **dadurch gekennzeichnet, dass** die Dichtvorrichtung (20) ein H-Profil ist, bei dem der Trägerabschnitt (24) den Mittelsteg bildet und zwei Stege (28, 30) den Dichtabschnitt (26) sowie zwei entgegengesetzt verlaufende Stege (34, 68) den Kontaktabschnitt (32), wobei zwischen den Stegen (34, 68) des Kontaktabschnitts (32) das Beplankungsteil (12) aufgenommen werden kann.

6. Dichtvorrichtung nach Anspruch 5, **dadurch gekennzeichnet, dass** zumindest einer der Stege (34, 68) des Kontaktabschnitts (32) zu seinem freien Ende hin nach außen verläuft, um eine Einführschräge (46) für das Beplankungsteil (12) zu bilden und/oder dass die beiden Stege (34, 68) des Kontaktabschnitts (32) im Bereich ihres freien Endes abschnittsweise aufeinander zu und wieder voneinander weg verlaufen, um eine Klemmzone (74) für das Beplankungsteil (12) zu bilden.

7. Dichtvorrichtung nach einem der Ansprüche 1 bis 6, **dadurch gekennzeichnet, dass** die Dichtvorrichtung (20) ein h-Profil ist, bei dem der Trägerabschnitt (24) den Mittelsteg bildet und zumindest zwei Stege (28, 30) den Dichtabschnitt (26) sowie ein entgegengesetzt verlaufender Steg (34) den Kontaktabschnitt (32).

8. Dichtvorrichtung nach einem der vorhergehenden Ansprüche, **dadurch gekennzeichnet, dass** die Dichtvorrichtung (20) ein Extrusionsprofil ist.

9. Trockenbauwand mit zumindest einem Beplankungsteil (12) und zumindest einer Dichtvorrichtung (20) nach einem der vorhergehenden Ansprüche, **dadurch gekennzeichnet, dass** das Beplankungsteil (12) mit seiner Umfangsseite (18) am Trägerabschnitt (24) anliegt und der Dichtabschnitt (26) am angrenzenden Boden (8), der Wand oder Decke anliegt.

10. Trockenbauwand nach Anspruch 9 mit einer Dichtvorrichtung (20), bei der der Kontaktabschnitt (32) an seinem freien Ende im Querschnitt betrachtet einen U-förmigen Klammerabschnitt (42) ausbildet, der in Richtung zu den Stegen (28, 30) hin offen ist, wobei eine bauseitig befestigte Halteschiene (14) vorhanden ist, die vom Boden (8), der Wand oder der Decke absteht und die in den Klammerabschnitt (42) eingesteckt ist.

11. Trockenbauwand nach Anspruch 9 oder 10, **dadurch gekennzeichnet, dass** die Dichtvorrichtung (20) ein H-Profil ist und das Beplankungsteil (12) zwischen zwei Stegen (34, 68) des Kontaktabschnitts (32) eingesteckt ist.

## Claims

1. Sealing device for an edge joint (16) between a cladding part (12) of drywall (10) and an adjacent floor (8), wall, or ceiling, the device comprising:
a one-piece base body (22) having a support portion (24) which forms a support (36) for the peripheral side (18) of the cladding part (12), having a contact portion (32) for contacting an edge (38) of an end face (40) of the cladding part (12), which contact portion starts from the support portion (24) and projects in a first direction at an angle relative to the support portion (24), and having a sealing portion (26) which starts from the support portion (24) and extends away from the support portion (24), the sealing portion (26) comprising two projections (28, 30) which are spaced apart from one another and which bridge the edge joint (16),
the contact portion (32) and one of the projections (28, 30) lying in one plane,
a projection (28, 30) starting at each of the opposite ends of the support portion (24) when viewed in cross section,
**characterized in that** the sealing portion (26) comprises an intumescent seal (52) which is present between the projections (28, 30).

2. Sealing device according to any of the preceding claims, **characterized in that** the two projections (28, 30) of the sealing portion (26) run parallel to one another.

3. Sealing device according to either of the preceding claims, **characterized in that** at least one of the projections (28, 30) branches out in a V-shape, when viewed in cross section, near a free end so as to form a sealing lip (56, 58).

4. Sealing device according to any of the preceding claims, **characterized in that** the contact portion (32) forms a U-shaped clip portion (42) at its free end when viewed in cross section, which clip portion is open in the direction of the projections (28, 30) in order to attach the sealing device (20) to an on-site holding rail (14).

5. Sealing device according to any of the preceding claims, **characterized in that** the sealing device (20) is an H-profile in which the support portion (24) forms the central projection, two projections (28, 30) form the sealing portion (26), and two oppositely running projections (34, 68) form the contact portion (32), it being possible for the cladding part (12) to be accommodated between the projections (34, 68) of the contact portion (32).

6. Sealing device according to claim 5, **characterized in that** at least one of the projections (34, 68) of the contact portion (32) extends outward toward its free end to form an insertion chamfer (46) for the cladding part (12) **and/or in that** the two projections (34, 68) of the contact portion (32) extend, in portions, toward each other and away from each other again in the region of their free end in order to form a clamping zone (74) for the cladding part (12).

7. Sealing device according to any of claims 1 to 6, **characterized in that** the sealing device (20) is an h-profile, in which the support portion (24) forms the central projection, at least two projections (28, 30) form the sealing portion (26), and an oppositely running projection (34) forms the contact portion (32).

8. Sealing device according to any of the preceding claims, **characterized in that** the sealing device (20) is an extrusion profile.

9. Drywall comprising at least one cladding part (12) and at least one sealing device (20) according to any of the preceding claims, **characterized in that** the peripheral side (18) of the cladding part (12) abuts the support portion (24) and the sealing portion (26) abuts the adjacent floor (8), wall, or ceiling.

10. Drywall according to claim 9, comprising a sealing device (20) in which the contact portion (32) forms a U-shaped clip portion (42) at its free end when viewed in cross section, which clip portion is open in the direction of the projections (28, 30), wherein a retaining rail (14) fastened on site is present, which projects from the floor (8), the wall or the ceiling and which is inserted into the clip portion (42).

11. Drywall according to claim 9 or claim 10, **characterized in that** the sealing device (20) is an H-profile and the cladding part (12) is inserted between two projections (34, 68) of the contact portion (32).

## Revendications

1. Dispositif d'étanchéité pour un joint périphérique (16) entre une partie de parement (12) d'une cloison sèche (10) et un sol (8), une cloison ou un plafond adjacent(e), comprenant :
un corps de base (22) monobloc comportant une section support (24) qui forme un appui (36) pour le côté périphérique (18) de la partie de parement (12), comportant une section de contact (32) partant de la section support (24) et faisant saillie dans une première direction, coudée par rapport à la section support (24), pour l'application d'un bord (38) d'un côté frontal (40) de la partie de parement (12), et comportant une section d'étanchéité (26) qui part de la section support (24) et s'étend en s'éloignant de la section support (24), dans lequel la section d'étanchéité (26) possède deux barres (28, 30) espacées l'une de l'autre qui recouvrent le joint périphérique (16),
dans lequel la section de contact (32) et l'une des barres (28, 30) se trouvent dans un plan, dans lequel une barre (28, 30) part, respectivement, au niveau des extrémités opposées de la section support (24), vue en section transversale,
**caractérisé en ce que** la section d'étanchéité (26) présente un joint intumescent (52) présent entre les barres (28, 30).

2. Dispositif d'étanchéité selon l'une des revendications précédentes,
**caractérisé en ce que** les deux barres (28, 30) de la section d'étanchéité (26) sont parallèles.

3. Dispositif d'étanchéité selon l'une des revendications précédentes,
**caractérisé en ce que,** à proximité d'une extrémité libre, au moins l'une des barres (28, 30) se ramifie en forme de V, vue en section transversale, pour former une lèvre d'étanchéité (56, 58).

4. Dispositif d'étanchéité selon l'une des revendications précédentes,
**caractérisé en ce que** la section de contact (32) forme, à son extrémité libre, vue en section transversale, une section d'agrafe (42) en forme de U, qui est ouverte en direction des barres (28, 30), pour l'emboîtement du dispositif d'étanchéité (20) sur un rail de retenue (14) sur site.

5. Dispositif d'étanchéité selon l'une des revendications précédentes,
**caractérisé en ce que** le dispositif d'étanchéité (20) est un profilé en H dans lequel la section support (24) forme la barre centrale, deux barres (28, 30) forment la section d'étanchéité (26) et deux barres (34, 68) s'étendant en sens inverse forment la section de contact (32), dans lequel la partie de parement (12) peut être reçue entre les barres (34, 68) de la section de contact (32).

6. Dispositif d'étanchéité selon la revendication 5, **caractérisé en ce qu'**au moins l'une des barres (34, 68) de la section de contact (32) s'étend vers l'extérieur en direction de son extrémité libre pour former un chanfrein d'insertion (46) pour la partie de parement (12) **et/ou en ce que** les deux barres (34, 68) de la section de contact (32), dans la zone de leur extrémité libre, s'étendent, par sections, l'une vers l'autre et à nouveau en s'éloignant l'une de l'autre pour former une zone de serrage (74) pour la partie de parement (12).

7. Dispositif d'étanchéité selon l'une des revendications 1 à 6, **caractérisé en ce que** le dispositif d'étanchéité (20) est un profilé en H dans lequel la section support (24) forme la barre centrale et au moins deux barres (28, 30) forment la section d'étanchéité (26) et une barre (34) s'étendant en sens inverse forme la section de contact (32).

8. Dispositif d'étanchéité selon l'une des revendications précédentes,
**caractérisé en ce que** le dispositif d'étanchéité (20) est un profilé extrudé.

9. Cloison sèche comportant au moins une partie de parement (12) et au moins un dispositif d'étanchéité (20) selon l'une des revendications précédentes,
**caractérisée en ce que** la partie de parement (12) s'appuie, par son côté périphérique (18), contre la section support (24) et la section d'étanchéité (26) s'appuie contre le sol (8), la cloison ou le plafond adjacent(e).

10. Cloison sèche selon la revendication 9, comportant un dispositif d'étanchéité (20), dans lequel la section de contact (32) forme, à son extrémité libre, vue en section transversale, une section d'agrafe (42) en forme de U, qui est ouverte en direction des barres (28, 30), dans laquelle un rail de retenue (14) fixé sur site est présent, lequel fait saillie du sol (8), de la cloison ou du plafond et est inséré dans la section d'agrafe (42).

11. Cloison sèche selon la revendication 9 ou 10, **caractérisée en ce que** le dispositif d'étanchéité (20) est un profilé en H et la partie de parement (12) est insérée entre deux barres (34, 68) de la section de contact (32).
